# EUROPÄISCHE PATENTSCHRIFT

(11) **EP 3 196 033 B1**
(45) Veröffentlichungstag und Bekanntmachung des Hinweises auf die Patenterteilung: **06.10.2021**
(21) Anmeldenummer: 17151983.8
(22) Anmeldetag: 18.01.2017
(51) Int. Cl.: B41J 2/32, B41J 3/407, B41J 3/46, B41J 29/13

(54) **DRUCKER ZUR BEDRUCKUNG VON BEDRUCKUNGSOBJEKTEN**
PRINTER FOR PRINTING ON PRINT OBJECTS
IMPRIMANTE D'OBJETS D'IMPRESSION

(30) Priorität: 22.01.2016 DE 102016101111
(43) Veröffentlichungstag der Anmeldung: 26.07.2017
(73) Patentinhaber: Phoenix Contact GmbH & Co. KG, 32825 Blomberg (DE)
(72) Erfinder: KLOCKE, Sandra, 32602 Vlotho (DE); ISAAK, Peter, 32758 Detmold (DE); SCHIERHOLZ, Albrecht, 32816 Schieder-Schwalenberg (DE)
(74) Vertreter: Gesthuysen Patentanwälte

(56) Entgegenhaltungen:
- EP-A2- 1 602 076
- JP-A- 2003 143 339
- JP-A- 2009 088 759
- US-A1- 2016 257 146
- US-B2- 7 580 249

## Beschreibung

Die Erfindung betrifft einen Drucker zur Bedruckung von Bedruckungsobjekten für die Markierung von elektrischen Komponenten, mit einem Gehäuse, mit einem innerhalb des Gehäuses ausgebildeten Druckraum, mit einer Druckvorrichtung, mit einer Aufnahmevorrichtung für ein auswechselbares Magazin zur Aufnahme des zu bedruckenden Bedruckungsobjekts, mit einer Steuer- und Auswerteeinheit und mit einer Eingabe- und Anzeigeeinrichtung, wobei die Aufnahmevorrichtung zwischen einer Be- und Entladeposition außerhalb des Druckraums und einer Druckposition innerhalb des Druckraums verfahrbar ist.

In der industriellen und gewerblichen Praxis werden zur Kennzeichnung und Beschriftung von Maschinen, Geräten, Klemmen, Kabeln oder Leitern unterschiedliche Arten von Kennzeichnungs- und Markierungsschildern verwendet, auf denen Informationen bezüglich der Komponenten, denen sie zugeordnet werden, aufgebracht sind. Hierzu werden die Kennzeichnungs- oder Markierungsschilder in einem Drucker mit einem entsprechenden Druckmuster, in der Regel alphanumerischen Zeichen, versehen. Für die Markierung werden unterschiedliche Drucker mit unterschiedlichen Druckverfahren verwendet, beispielsweise Tintenstrahldrucker, Thermotransferdruckers oder UV-Drucker. Derartige Markierungsdrucker sind beispielsweise aus dem Katalog "Markierungssysteme Werkzeuge Montagematerial, 2013/2014", Seiten 28 bis 37 der Phoenix Contact GmbH & Co. KG bekannt.

In der Praxis werden häufig Bedruckungsobjekte in Kartenformat verwendet, die eine Mehrzahl von einzelnen Markierungsschildern aufweisen. Die Bedruckungsobjekte sind dabei insbesondere als Kunststoffspritzteile oder als Kunststoffstanzteile ausgebildet. Bei Kunststoffspritzteilen, die auch als Universal Card Material (UniCard oder UC-Material) bezeichnet werden, sind die Markierungsschilder über Stege in einem äußeren Rahmen befestigt. Nach dem Bedrucken können die einzelnen Markierungsschilder, die häufig zur Leiter- und Kabelmarkierung oder zur Klemmenmarkierung verwendet werden, vom Rahmen abgetrennt werden. Bei Kunststoffstanzteilen, die auch als Universal Sheet Material (UniSheet oder US-Material) bezeichnet werden, bilden mehrere Reihen von Markierungsschildern zusammen ein Bedruckungsobjekt, wobei nach dem Bedrucken des US-Materials die einzelnen Markierungsschilder voneinander getrennt werden können.

Darüber hinaus können mehrere Kennzeichnung- oder Markierungsschilder auch auf einem gemeinsamen Trägerbogen aufgebracht, insbesondere aufgeklebt werden, von dem die einzelnen Kennzeichnungs- oder Markierungsschilder nach der Markierung einfach abgezogen werden können. Derartige Trägerbögen werden in der Praxis auch als Beschriftungsbögen oder Etikettenbögen bezeichnet.

Nachfolgend werden die unterschiedlichen Arten von Beschriftungsmaterialien allgemein als Bedruckungsobjekte bezeichnet, wobei die Bedruckungsobjekte aus unterschiedlichen Materialien, insbesondere unterschiedlichen Kunststoffen bestehen und unterschiedliche Abmessungen, insbesondere unterschiedlichen Materialstärken aufweisen können. Um unterschiedliche Bedruckungsobjekte mit unterschiedlichen Abmessungen von einem Drucker bedrucken zu können, werden die einzelnen Bedruckungsobjekte bei dem in Rede stehenden Drucker in ein für das Bedruckungsobjekt passendes Magazin eingelegt bzw. eingesetzt. In der Regel können mehrere Bedruckungsobjekte jeweils einzeln in ein Magazin eingelegt werden, so dass die Anzahl der Bedruckungsobjekte größer als die Anzahl der Magazine ist. Wenn alle Magazine die gleichen Außenabmessungen aufweisen, können die Magazine jeweils in die Aufnahmevorrichtung des Druckers eingesetzt werden, die nach Art einer Schublade zwischen einer Be- und Entladeposition außerhalb des Druckraums und einer Druckposition innerhalb des Druckraums verfahren werden kann.

Zum Bedrucken derartiger Bedruckungsobjekte haben sich Thermotransferdrucker als besonders geeignet herausgestellt. Beim Thermotransferdruck wird eine spezielle, mit temperaturempfindlicher Farbe beschichtete Folie zwischen dem Bedruckungsobjekt und einem Thermodruckkopf als Druckvorrichtung hindurchgeführt, wobei die Folie als Farbband in einer entsprechenden Druckerkassette angeordnet sein kann. Mit dem Thermotransferdruck lassen sich ein exakter Farbaufdruck und eine hohe Druckqualität bei einem hohen Oberflächenglanz erzeugen.

Mit dem in Rede stehenden Drucker, bei dem es sich vorzugsweise um einen Thermotransferdrucker handelt, soll eine Vielzahl von unterschiedlichen Bedruckungsobjekten bedruckt werden können. Für den Drucker gibt es dann eine Mehrzahl von unterschiedlichen Magazinen, die einzeln in die Aufnahmevorrichtung eingesetzt werden können. Darüber hinaus können auch mehrere unterschiedliche Druckerkassetten mit unterschiedlichen Farbbändern verwendet werden.

Bei einem aus der Praxis bekannten portablen Thermotransferdrucker weist das Gehäuse einen im Wesentlichen L-förmigen festen Gehäuseteil und eine Gehäusehaube auf, die seitlich an der Oberseite des festen Gehäuseteils schwenkbar befestigt ist. Unterhalb der schwenkbaren Gehäusehaube ist das Farbband angeordnet, so dass ein Farbband durch seitliches Hochschwenken der Gehäusehaube eingesetzt bzw. ausgewechselt werden kann. Über die im festen Gehäuseteil angeordnete Eingabe- und Anzeigeeinrichtung kann die Eingabe der Druckparameter und der Druckdaten erfolgen. Da die Eingabe- und Anzeigeeinrichtung nur relativ geringe Abmessungen und auch nur wenige Funktionstasten aufweist, erfolgt die Eingabe der Druckparameter und Druckdaten vorzugsweise über entsprechende Software, wobei die Eingabe dann an einem externen Rechner mit Hilfe grafischer Benutzeroberflächen erfolgt. Diese Art der Eingabe von Druckdaten ist für den Benutzer sehr komfortabel, zumal die Druckparameter und Druckdaten häufig bereits durch entsprechende Softwarepakete zur Verfügung gestellt werden. Es ist dabei jedoch der Anschluss eines externen Rechners an den Drucker erforderlich.

Der vorliegenden Erfindung liegt die Aufgabe zugrunde, einen eingangs beschriebenen Drucker zur Bedruckung von Bedruckungsobjekten für die Markierung von elektrischen Komponenten anzugeben, der bei einem kompakten Aufbau eine einfache und benutzerfreundliche Bedienung auch dann ermöglicht, wenn der Drucker nicht mit einem externen Rechner verbunden ist.

Diese Aufgabe ist bei dem erfindungsgemäßen Drucker mit den Merkmalen des Patentanspruchs 1 dadurch gelöst, dass das Gehäuse ein Gehäuseunterteil und ein Gehäuseoberteil aufweist, wobei in dem Gehäuseunterteil der Druckraum, die Druckvorrichtung, die Aufnahmevorrichtung und die Steuer- und Auswerteeinheit angeordnet sind, und dass als Eingabe- und Anzeigeeinrichtung ein Tablet-Computer vorgesehen ist. Der Tablet-Computer ist dabei um eine Drehachse schwenkbar an der Oberseite des Gehäuseoberteils befestigt und in einer hochgeschwenkten Position arretierbar. Außerdem ist das Gehäuseoberteil um eine Drehachse schwenkbar am Gehäuseunterteil gelagert.

Dadurch, dass bei dem erfindungsgemäßen Drucker als Eingabe- und Anzeigeeinrichtung ein Tablet-Computer vorgesehen ist, ist die Eingabe der Druckparameter und Druckdaten für den Benutzer auf sehr einfache und komfortable Art und Weise möglich. Unter einem Tablet-Computer wird vorliegend eine flache Datenverarbeitungseinheit verstanden, die in einem Gehäuse mit einem berührungssensitiven Bildschirm (Touchscreen) untergebracht ist und per Finger und/oder Stift bedient werden kann. Solche Tablet-Computer werden allgemein auch als Tablet-PC oder nur als Tablet bezeichnet. Da die Größe (Bildschirmdiagonale) von herkömmlichen Tablet-Computern mindestens 7 Zoll, meistens sogar 10 Zoll oder mehr beträgt, besteht die Möglichkeit, die Eingabemaske eines zu bedruckenden Bedruckungsobjekts so auf dem Touchscreen des Tablet-Computers darzustellen, dass die Eingabemaske optisch im Wesentlichen dem Bedruckungsobjekt entspricht. Bei der Eingabe der Druckdaten sieht der Benutzer dann direkt, wie das entsprechend bedruckte Bedruckungsobjekt später aussieht. Darüber können für die Eingabe der Druckdaten und Druckparameter nicht nur einige Funktionstasten sondern über das Touchscreen je nach Ausgestaltung eine vollständige Tastaur zur Verfügung gestellt werden.

Die Bedienung des erfindungsgemäßen Druckers wird für den Benutzer dadurch noch komfortabler, dass der Tablet-Computer schwenkbar an der Oberseite des Gehäuseoberteils gelagert und in einer hochgeschwenkten Position arretierbar ist. Hierdurch kann der Benutzer den Tablet-Computer in eine Position verbringen, in der die Eingabe der Druckdaten sowie das Ablesen von auf dem Touchscreen angezeigten Daten und Werten für den Benutzer besonders einfach und komfortabel möglich ist. Insbesondere beim Transport kann der Tablet-Computer dagegen in die Grundposition zurückgeschwenkt und vorzugsweise dort auch verrastet werden, in der er möglichst bündig mit der Oberseite des Gehäuseoberteils abschließt, so dass der Table-Computer vor Beschädigungen bestmöglich geschützt ist.

Damit auch bei der Anordnung des Tablet-Computers an der Oberseite des Gehäuseoberteils das Einlegen bzw. Auswechseln eines Farbbandes bzw. einer Farbbandkassette einfach und komfortabel möglich ist, ist das Gehäuse zweiteilig ausgebildet, wobei im Gehäuseunterteil insbesondere die Druckvorrichtung mit dem Druckkopf und dem Farbband oder einer Farbbandkassette angeordnet sind. Durch die schwenkbare Lagerung des Gehäuseoberteils am Gehäuseunterteil kann das Gehäuseoberteil einfach hochgeschwenkt werden, so dass dann insbesondere die im Gehäuseunterteil angeordnete Druckvorrichtung mit dem Farbband oder der Farbbandkassette für den Benutzer bequem zugänglich ist, so dass ein Farbband bzw. eine Farbbandkassette aus dem Gehäuseunterteil entnommen bzw. in das Gehäuseunterteil einfach eingesetzt werden kann. Darüber hinaus können bei hochgeschwenktem Gehäuseoberteil ggf. auch andere im Gehäuseunterteil angeordnete Komponenten des Druckers zu Reparaturzwecken ausgebaut werden.

Gemäß einer bevorzugten Ausgestaltung des erfindungsgemäßen Druckers ist die Drehachse des Tablet-Computers in der Nähe der Vorderseite des Druckers angeordnet, in der auch die Aufnahmevorrichtung angeordnet ist. Der Tablet-Computer kann dadurch so hochgeschwenkt werden, dass dessen Bedienoberfläche, also der Touchscreen einem Benutzer zugewandt ist, der sich vor der Vorderseite des Druckers befindet. Da die Aufnahmevorrichtung zum Einlegen bzw. Entnehmen eines Magazins nach Art einer Schublade an der Vorderseite aus dem Drucker herausfährt, befindert sich ein Benutzer in der Regel bei der Betätigung des Druckers vor der Vorderseite des Druckers.

Außerdem ist gemäß einer weiteren, besonders bevorzugten Ausgestaltung des erfindungsgemäßen Druckers die Drehachse des Gehäuseoberteils in der Nähe der Rückseite des Druckers angeordnet, so dass ein Benutzer, der wiederum vor der Vorderseite des Druckers steht, bei hochgeschwenktem Gehäuseoberteil direkt auf die Oberseite des Gehäuseunterteils blickt. Dadurch hat der Benutzer bei hochgeschwenktem Gehäuseoberteil einen einfachen Zugriff auf die im Gehäuseunterteil angeordnete Druckvorrichtung, so dass er - ggf. nach Lösen einer entsprechenden Verriegelung und/oder Öffnen einer Abdeckung - ein Farbband bzw. eine Farbbandkassette einsetzen oder auswechseln kann. Vorteilhafterweise ist das Gehäuseoberteil in seiner hochgeschwenkten Position arretierbar, so dass ein ungewolltes Herunterklappen des Gehäuseoberteils verhindert wird. Die schwenkbare Anordnung sowohl des Tablet-Computers am Gehäuseoberteil als auch des Gehäuseoberteils am Gehäuseunterteil kann auf verschiedene konstruktive Arten realisiert sein. Auch die Arretierung des Tablet-Computers bzw. des Gehäuseoberteils jeweils in der hochgeschwenkten Position kann durch verschiedene konstruktive Maßnahmen erreicht werden.

Gemäß einer vorteilhaften Ausgestaltung ist am Tablet-Computer ein U-förmiger Bügel mit einem U-Rücken und zwei U-Schenkeln vorgesehen, der schwenkbar am Tablet-Computer gelagert ist. Hierzu sind die vom U-Rücken wegweisenden Enden der U-Schenkel schwenkbar an zwei gegenüberliegenden Seiten des Tablet-Computers gelagert, wozu beispielsweise in den Seiten des Tablet-Computers jeweils ein Loch ausgebildet sein kann, in das ein am Ende der U-Schenkel angeordneter Zapfen eingreift. Ebenso gut können jedoch auch an den Seiten des Tablet-Computers Zapfen ausgebildet sein, zu denen dann korrespondierende Löcher in den Enden der U-Schenkel ausgebildet sind. Zur Realisierung der Verrastung des Tablet-Computers in seiner hochgeschwenkten Position sind vorzugsweise an den dem U-Rücken zugewandten Enden der U-Schenkel nach außen vorstehende Zapfen ausgebildet, die in seitliche Führungs- und Arretierungsnuten eingreifen, die an der Oberseite des Gehäuseoberteils an zwei einander gegenüberliegenden Seiten ausgebildet sind. An einem Ende der beiden Führungs- und Arretierungsnuten kann dabei jeweils eine Vertiefung ausgebildet sein, in die die seitlichen Zapfen der U-Schenkel des Bügels in der hochgeschwenkten Position des Tablet-Computers eingreifen, so dass der Tablet-Computer in dieser Position arretiert ist.

Anstelle eines U-förmigen Bügels kann auch ein rechteckiger Rahmen schwenkbar am Tablet-Computer gelagert sein, wobei dann insbesondere ein Schenkel des Rahmens als Schwenkachse dienen kann, der beispielsweise in einer entsprechenden Nut an der Unterseite des Tablet-Computers eingerastet sein kann.

Wie eingangs ausgeführt ist, ist der Tablet-Computer als Eingabe- und Anzeigeeinrichtung schwenkbar an der Oberseite des Gehäuseoberteils des Druckers gelagert, d. h. der Tablet-Computer ist zwar schwenkbar aber dennoch fest und dauerhaft mit dem Drucker verbunden. Es ist somit nicht vorgesehen, dass der Tablet-Computer von einem Benutzer vom Drucker abgenommen oder ein anderer Tablet-Computer bedarfsweise am Drucker befestigt werden kann. Da der Tablet-Computer somit mechanisch fest - wenn auch schwenkabr - mit dem Gehäuseoberteil des Druckers verbunden ist, erfolgt vorzugsweise auch die elektrische Verbindung des Tablet-Computers mit dem Drucker über eine feste Verbindung, nämlich über ein Kabel, insbesondere ein Flachbandkabel. Über das Kabel erfolgt dabei insbesondere der Datenaustausch zwischen dem Tablet-Computer und der Steuer- und Auswerteeinheit im Gehäuseunterteil des Druckers.

Zur einfachen und sicheren Führung des Kabels sind vorzugsweise im Gehäuseoberteil im Bereich der Drehachse des Tablet-Computers eine erste Öffnung und im Gehäuseunterteil im Bereich der Drehachse des Gehäuseoberteils eine zweite Öffnung für das Kabel ausgebildet. Durch die Ausbildung der Öffnungen jeweils im Bereich der Drehachsen kommt es nicht zu einer Beeinträchtigung beim Hochschwenken des Tablet-Computers oder des Gehäuseoberteils durch das Kabel bzw. umgekehrt zu einer Beschädigung des Kabels durch das Verschwenken des Tablet-Computers oder des Gehäuseoberteils. Das Kabel verläuft dann im Wesentlichen S-förmig vom an der Oberseite des Gehäuseoberteils angeordneten Tablet-Computer durch die erste Öffnung im Gehäuseoberteil, entlang der Unterseite des Gehäuseoberteils zur Öffnung im Gehäuseunterteil, durch die zweite Öffnung in das Gehäuseunterteil und dann innerhalb des Gehäuseunterteils zur Steuer- und Auswerteeinheit.

Dadurch, dass das Kabel entlang der Unterseite des Gehäuseoberteils verläuft, ist das Kabel auch bei geöffnetem Gehäuseoberteil vor Beschädigung geschützt, beispielsweise wenn ein Benutzer bei geöffnetem Gehäuseoberteil eine Farbbandkassette auswechselt. Als zusätzlicher Schutz für das Kabel kann darüber hinaus eine Abdeckung vorgesehen sein, die an der Unterseite des Gehäuseoberteils angeordnet ist.

Ist der Tablet-Computer - wie zuvor beschrieben - über ein Kabel mit dem Drucker, insbesondere der im Gehäuseunterteil angeordneten Steuer- und Auswerteeinheit verbunden, so erfolgt vorzugsweise nicht nur der Datenaustausch zwischen dem Tablet-Computer und der Steuer- und Auswerteeinheit über das Kabel, sondern auch die Energieversorgung des Tablet-Computers. Alternativ dazu kann die Stromversorgung des Tablet-Computers auch kabellos erfolgen, nämlich dadurch, dass an der Oberseite des Gehäuseoberteils eine Ladeschnittstelle zum Laden eines Akkus im Tablet-Computer angeordnet ist. Der Ladevorgang erfolgt dabei vorzugsweise im heruntergeschwenkten Zustand des Tablet-Computers, so dass die Ladeschnittstelle von der Drehachse des Tablet-Computers entfernt angeordnet ist. Die Ladeschnittstelle kann dabei als kontaktbehaftete oder induktive Ladeschnittstelle ausgebildet sein. Insbesondere dann, wenn das Gehäuseoberteil eine Ladeschnittstelle für die Stromversorgung des Tablet-Computers aufweist, ist der Drucker vorzugsweise so ausgebildet, dass auch der Datenaustausch zwischen dem Tablet-Computer und der Steuer- und Auswerteeinheit drahtlos erfolgt, insbesondere per Funk über WLAN oder Bluetooth.

Im Einzelnen gibt es nun eine Vielzahl von Möglichkeiten, den erfindungsgemäßen Drucker auszugestalten und weiterzubilden. Dazu wird verwiesen sowohl auf die dem Patentanspruch 1 nachgeordneten Patentansprüche, als auch auf die nachfolgende Beschreibung bevorzugter Ausführungsbeispiele in Verbindung mit der Zeichnung. In der Zeichnung zeigen
- Fig. 1: eine schematische Darstellung eines Druckers im Längsschnitt,
- Fig. 2: ein Ausführungsbeispiel des Druckers mit hochgeschwenktem Tablet-Computer, schräg von vorne und von der Seite,
- Fig. 3: den Drucker gemäß Fig. 2, schräg von hinten,
- Fig. 4: eine perspektivische Darstellung des Druckers, schräg von vorme, mit hochgeschwenktem Gehäuseoberteil,
- Fig. 5: eine Darstellung des Druckers schräg von der Seite, mit hochgeschwenktem Tablet-Computer und hochgeschwenktem Gehäuseoberteil, und
- Fig. 6: eine perspektivische Darstellung des Druckers, mit heruntergeschwenktem Gehäuseoberteil und heruntergeschwenktem Tablet-Computer.

Fig. 1 zeigt einen Drucker 1 gemäß der vorliegenden Erfindung in stark vereinfachter, schematischer Darstellung im Längsschnitt. Der Drucker 1, bei dem es sich vorzugsweise um einen Thermotransferdrucker handelt, dient zur Bedruckung von Bedruckungsobjekten 2, insbesondere in Kartenformat oder in Form von Trägerbögen. Der Drucker 1 weist ein Gehäuse 3 auf, in dem ein Druckraum 4 ausgebildet ist. Außerdme ist in dem Gehäuse 3 eine Druckvorrichtung 5 angeordnet, die insbesondere aus einem Druckkopf 6 und einer Farbbandkassette 7 besteht, deren Farbband beim Druckvorgang mit sehr geringem Abstand oberhalb des zu bedruckenden Bedruckungsobjektes 2 angeordnet ist. Eine nach Art einer Schublade oder eines Transportschlittens ausgebildete Aufnahmevorrichtung 8 kann zwischen einer Be- und Entladeposition außerhalb des Druckraums 4 und einer Druckposition innerhalb des Druckraums 4 verfahren werden. Die Bewegungsrichtung der Aufnahmevorrichtung 8 verläuft dabei in Fig. 1 in Richtung des Pfeils A, wobei bei der Darstellung gemäß Fig. 1 die Aufnahmevorrichtung 8 innerhalb des Druckraums 4, also in der Druckposition, angeordnet ist. Die Aufnahmevorrichtung 8 dient zur Aufnahme eines Magazins 9, in das das jeweils zu bedruckende Bedruckungsobjekt 2 eingelegt werden kann. Dadurch ist gewährleistet, dass das zu bedruckende Bedruckungsobjekt 2 auf einfache und komfortable Art und Weise in den Druckraum 4 eingebracht werden kann und dort auch stets in einer vorgegebenen Position angeordnet ist.

Zur Steuerung des Druckvorgangs sind im Drucker 1 darüber hinaus insbesondere noch eine Steuer- und Auswerteeinheit 10 sowie ein mit der Steuer- und Auswerteeinheit 10 verbundener Speicher 11 angeordnet, die in Fig. 1 nur sehr schematisch dargestellt sind. Die Steuer- und Auswerteeinheit 10 ist darüber hinaus auch mit dem Druckkopf 6 verbunden, was in der Figur jedoch nicht dargestellt ist. Wie in Fig. 1 angedeutet und in den weiteren Figuren, insbesondere den Fig. 4 und 5 erkennbar ist, weist das Gehäuse 3 ein Gehäuseunterteil 12 und ein Gehäuseoberteil 13 auf. In dem Gehäuseunterteil 12 sind der Druckraum 4, die Druckvorrichtung 5 mit dem Druckkopf 6 und der Farbbandkassette 7, die Aufnahmevorrichtung 8 und die Steuer- und Auswerteeinheit 10, sowie der Speicher 11 angeordnet.

Aus Fig. 2 ist erkennbar, dass ein Tablet-Computer 14 mit einem Touchscreen 15 als Eingabe- und Anzeigeeinrichtung des Druckers 1 vorgesehen ist. Der Tablet-Computer 14 ist dabei schwenkbar um eine Drehachse 16 an der Oberseite des Gehäuseoberteils 13 gelagert. Außerdem ist auch das Gehäuseoberteil 13 schwenkbar am Gehäuseunterteil 12 gelagert, nämlich um eine Drehachse 17, wie insbesondere aus den Fig. 4 und 5 erkennbar ist. Die Drehachse 16 des Tablet-Computers 14 befindet sich dabei in der Nähe der Vorderseite 18 des Druckers 1, in der auch die Aufnahmevorrichtung 8 angeordnet ist, so dass der Tablet-Computer 14 in der in Fig. 2 dargestellten hochgeschwenkten Position einem Benutzer zugewandt ist, der sich vor der Vorderseite 18 des Druckers 1 befindet, von wo aus er auch ein Bedruckungsobjekt 2 in die ausgefahrene Aufnahmevorrichtung 8 einlegen wird.

Damit der Tablet-Computer 14 in der hochgeschwenkten Position gestützt ist und dort auch durch eine Arretierung verbleibt, wenn ein Benutzer Druckdaten oder Druckparameter auf dem Touchscreen 15 des Tablet-Computers 14 eingibt, ist ein U-förmiger Bügel 19 schwenkbar an der Rückseite des Tablet-Computers 14 angeordnet, wie insbesondere aus Fig. 3 erkennbar ist. Der Bügel 19 weist einen U-Rücken 20 und zwei seitliche U-Schenkel 21 auf, wobei die vom U-Rücken 20 wegweisenden Enden 22 der U-Schenkel 21 schwenkbar an zwei gegenüberliegenden Seiten des Tablet-Computers 14 gelagert sind. An den dem U-Rücken 20 zugewandten Enden 23 der U-Schenkel 21 sind nach außen vorstehende Zapfen angeordnet, die jeweils in eine Führungs- und Arretierungsnut 24 eingreifen, die an den gegenüberliegenden Längsseiten an der Oberseite des Gehäuseoberteils 13 ausgebildet sind. An einem Ende der Führungsnuten 24 ist jeweils eine Vertiefung 25 ausgebildet, in die die an den U-Schenkeln 21 ausgebildeten Zapfen einrasten, wenn sich der Tablet-Computer 14 in der in Fig. 3 dargestellten, hochgeschwenkten Position befindet.

Zum Einklappen bzw. Herunterschwenken des Tablet-Computers 14 muss dann lediglich das obere Ende des Tablet-Computers 14 bzw. der Bügel 19 leicht angehoben werden, so dass die Zapfen an den U-Schenkeln 21 aus den Vertiefungen 25 der Führungsnuten 24 herausgehoben werden. Anschließend kann der U-Rücken 20 des Bügels 19 gegen die Rückseite des Tablet-Computers 14 gezogen werden, so dass dann der Tablet-Computer 14 abgesenkt werden kann, bis er in der dafür vorgesehenen Ausnehmung 26 in der Oberseite des Gehäuseoberteils 13 aufliegt, so dass die Oberseite des Tablet-Computers 14 im Wesentlichen bündig mit der Oberseite des Gehäuseoberteils 13 abschließt, wie dies in Fig. 6 erkennbar ist. Der am oberen Rand des Tablet-Computers 14 vorgesehene Taster 27 sorgt dabei dafür, dass der Tablet-Computer 14 auch in der heruntergeschwenkten Position verrastet, so dass er insbesondere beim Transport gesichert ist.

Fig. 4 zeigt das bevorzugte Ausführungsbeispiel des erfindungsgemäßen Druckers 1 mit hochgeschwenktem Gehäuseoberteil 13, während der Tablet-Computer 14 in der heruntergeklappten Position dargestellt ist. Dabei ist zunächst erkennbar, dass die Drehachse 17 des Gehäuseoberteils 13 in der Nähe der Rückseite 28 des Druckers 1 bzw. des Gehäuseunterteils 12 angeordnet ist. Aus Fig. 4 ist dabei erkennbar, dass auch das Gehäuseoberteil 13 in der hochgeschwenkten Position verrastbar ist. Hierzu ist an dem Gehäuseoberteil 13 ein Schwenkbügel 29 befestigt, der in eine Öffnung 30 in der Oberseite des Gehäuseunterteils 12 hineinragt. Ein am Schwenkbügel 29 ausgebildeter Vorsprung 31 bildet zusammen mit dem Rand der Öffnung 30 eine Verrastung zur Arretierung des Gehäuseoberteils 13 in der dargestellten, hochgeschwenkten Position.

Zum Datenaustausch sowie zur Stromversorgung ist der Tablet-Computer 14 über ein Flachbandkabel 32 mit der Steuer- und Auswerteeinheit 10 im Gehäuseunterteil 12 verbunden. Hierzu ist im Gehäuseoberteil 13 im Bereich der Drehachse 16 des Tablet-Computers 14 eine erste Öffnung 33 und im Gehäuseunterteil 12 im Bereich der Drehachse 17 eine zweite Öffnung 34 für das Flachbandkabel 32 vorgesehen. Das Flachbandkabel 32 verläuft somit im Wesentlichen S-förmig von der entsprechenden Anschlussstelle am Tablet-Computer 14 durch die erste Öffnung 33, entlang der Unterseite des Gehäuseoberteils 13, durch die zweite Öffnung 34 und anschließend im Inneren des Gehäuseunterteils 12 zur Steuer- und Auswerteeinheit 10. Das Flachbandkabel 32 verläuft dabei eng anliegend an der Unterseite des Gehäuseoberteils 13, wozu an der Unterseite des Gehäuseoberteils 13 eine Führungsnut ausgebildet sein kann, so dass das Flachbandkabel 32 nicht über die Unterseite des Gehäuseoberteils 13 übersteht. Dadurch ist das Flachbandkabel 32 auch bei hochgeschwenktem Gehäuseoberteil 13 sicher gegen Beschädigungen geschützt.

Wie aus Fig. 4 erkennbar ist, ist die Farbbandkassette 7 unter einer Abdeckung 35 angeordnet. Die Abdeckung 35, an deren Unterseite der Druckkopf 6 befestigt ist, ist schwenkbar im Gehäuseunterteil 13 gelagert und mittels der Rasthebel 36 in der geschlossenen Position gehalten. Zum Auswechseln der Farbbandkassette 7 müssen zunächst die Rasthebel 36 zurückgeschwenkt werden, so dass dann die Abdeckung 35 mit dem daran befestigten Druckkopf 6 hochgeschwenkt werden kann. Anschließend kann die Farbbandkassette 7 von einem Benutzer von der Vorderseite aus dem Gehäuseunterteil 12 herausgenommen und durch eine anderen Farbbandkassette 7 ersetzt werden.

Fig. 5 zeigt den erfindungsgemäßen Drucker 1 mit hochgeschwenktem Gehäuseoberteil 13 und hochgeschwenktem Tablet-Computer 14, wobei sowohl das Gehäuseoberteil 13 als auch der Tablet-Computer 14 jeweils in der Position arretiert sind. In dieser Darstellung ist besonders gut erkennbar, dass die Drehachse 16 des Tablet-Computers 14 und die Drehachse 17 des Gehäuseoberteils 13 an unterschiedlichen Seiten des Druckers 1 angeordnet sind, nämlich im Falle der Drehachse 16 des Tablet-Computers 14 in der Nähe der Vorderseite 18 des Druckers 1 und im Falle der Drehachse 17 des Gehäuseoberteils 13 in der Nähe der Rückseite 28 des Druckers 1.

Fig. 6 zeigt schließlich eine perspektivische Darstellung des erfindungsgemäßen Druckers 1 mit heruntergeschwenktem Gehäuseoberteil 13 und heruntergeschwenktem Tablet-Computer 14. Der Drucker 1 ist als portables Gerät ausgebildet, das auf Grund seines geringen Gewichts von ca. 6 kg und seiner geringen Grundfläche, die in etwa den Abmessungen eines DIN-A 4 Blattes entspricht, vom Benutzer bedarfsweise an unterschiedliche Einsatzorte platziert werden kann. Neben dem Touchscreen 15 weist der Tablet-Computer 14 noch ein weiteres Bedienfeld 37 mit einem Ein/Aus-Schalter 38 und einer LED 39 auf, die den Ladezustand des Akkus des Druckers 1 anzeigen kann. Durch Betätigung der an den beiden Längsseiten des Gehäuseoberteils 13 ausgebildeten Taster 40 können die am Gehäuseoberteil 13 ausgebildeten Rasthaken 41 ausgelenkt werden, so dass das Gehäuseoberteil 13 hochgeschwenkt werden kann. Bei nicht gedrückten Tastern 40 ist das Gehäuseoberteil 13 in der heruntergeschwenkten Position verrastet, so dass der Drucker 1 nicht nur sehr kompakt ist, sondern auch vor ungewolltem Aufklappen oder Beschädigung geschützt ist.

## Patentansprüche

1. Drucker (1) zur Bedruckung von Bedruckungsobjekten (2) für die Markierung von elektrischen Komponenten, mit einem Gehäuse (3), mit einem innerhalb des Gehäuses (3) ausgebildeten Druckraum (4), mit einer Druckvorrichtung (5), mit einer Aufnahmevorrichtung (8) für ein auswechselbares Magazin (9) zur Aufnahme des zu bedruckenden Bedruckungsobjekts (2), mit einer Steuer- und Auswerteeinheit (10) und mit einer Eingabe- und Anzeigeeinrichtung, wobei die Aufnahmevorrichtung (8) zwischen einer Be- und Entladeposition außerhalb des Druckraums (4) und einer Druckposition innerhalb des Druckraums (4) verfahrbar ist,
**dadurch gekennzeichnet,**
**dass** das Gehäuse (3) ein Gehäuseunterteil (12) und ein Gehäuseoberteil (13) aufweist, wobei in dem Gehäuseunterteil (12) der Druckraum (4), die Druckvorrichtung (5), die Aufnahmevorrichtung (8) und die Steuer- und Auswerteeinheit (10) angeordnet sind,
**dass** als Eingabe- und Anzeigeeinrichtung ein Tablet-Computer (14) vorgesehen ist, der um eine Drehachse (16) schwenkbar an der Oberseite des Gehäuseoberteils (13) gelagert ist, wobei der Tablet-Computer (14) in einer hochgeschwenkten Position arretierbar ist, und
**dass** das Gehäuseoberteil (13) um eine Drehachse (17) schwenkbar am Gehäuseunterteil (12) gelagert ist.

2. Drucker (1) nach Anspruch 1, **dadurch gekennzeichnet, dass** die Drehachse (16) des Tablet-Computers (14) in der Nähe der Vorderseite (18) des Druckers (1) angeordnet ist, in der auch die Aufnahmevorrichtung (8) angeordnet ist.

3. Drucker (1) nach Anspruch 1 oder 2, **dadurch gekennzeichnet, dass** am Tablet-Computer (14) ein U-förmiger Bügel (19) oder ein Rahmen schwenkbar gelagert ist, und dass zwischen dem Bügel (19) bzw. dem Rahmen und der Oberseite des Gehäuseoberteils (13) eine Verrastung ausgebildet ist.

4. Drucker (1) nach Anspruch 3 mit einem einen U-Rücken (20) und zwei U-Schenkel (21) aufweisenden U-förmigem Bügel (19), **dadurch gekennzeichnet, dass** die vom U-Rücken (20) wegweisenden Enden (22) der U-Schenkel (21) schwenkbar an zwei gegenüberliegenden Seiten des Tablet-Computers (14) gelagert sind, dass an den dem U-Rücken (20) zugewandten Enden (23) der U-Schenkel (21) nach außen vorstehende Zapfen angeordnet sind, und dass an der Oberseite des Gehäuseoberteils (13) zwei einander gegenüberliegende seitliche Führungs- und Arretierungsnuten (24) ausgebildet sind, in die die Zapfen eingreifen.

5. Drucker (1) nach einem der Ansprüche 1 bis 4, **dadurch gekennzeichnet, dass** die Drehachse (17) des Gehäuseoberteils (13) in der Nähe des Rückseite (28) des Druckers (1) angeordnet ist, und dass das Gehäuseoberteil (13) in der hochgeschwenkten Position vorzugsweise arretierbar ist.

6. Drucker (1) nach einem der Ansprüche 1 bis 5, **dadurch gekennzeichnet, dass** der Tablet-Computer (14) zum Datenaustausch über ein Kabel, insbesondere ein Flachbandkabel (32), mit der Steuer- und Auswerteeinheit (10) im Gehäuseunterteil (12) verbunden ist, wozu im Gehäuseoberteil (13) im Bereich der Drehachse (16) des Tablet-Computers (14) eine erste Öffnung (33) und im Gehäuseunterteil (12) im Bereich der Drehachse (17) des Gehäuseoberteils (13) eine zweite Öffnung (34) für das Kabel (32) vorgesehen ist, und dass das Kabel (32) im Wesentlichen S-förmig vom Tablet-Computer (14) durch die erste Öffnung (33), entlang der Unterseite des Gehäuseoberteils (13) zur zweiten Öffnung (34), durch die zweite Öffnung (34) und innerhalb des Gehäuseunterteils (12) zur Steuer- und Auswerteeinheit (10) verläuft.

7. Drucker (1) nach Anspruch 6, **dadurch gekennzeichnet, dass** an der Unterseite des Gehäuseoberteils (13) eine das Kabel (32) abdeckende Abdeckung angeordnet ist.

8. Drucker (1) nach einem der Ansprüche 1 bis 5, **dadurch gekennzeichnet, dass** an der Oberseite des Gehäuseoberteils (13) eine Ladeschnittstelle für die Stromversorgung des Tablet-Computers (14) angeordnet ist.

9. Drucker (1) nach Anspruch 8, **dadurch gekennzeichnet, dass** der Datenaustausch zwischen dem Tablet-Computer (14) und der Steuer- und Auswerteeinheit (10) drahtlose über Funk (WLAN; Bluetooth) erfolgt.

## Claims

1. Printer (1) for printing objects (2) for marking electrical components, with a housing (3) with a printing space (4) enclosed in the housing (3), with a printing device (5), with a receiving device (8) for an exchangeable magazine (9) for receiving the printing object (2) to be printed, with a control and evaluation unit (10), and with an input and display device, wherein the receiving device (8) is movable between a loading and unloading position outside of the printing space (4) and a printing position inside of the printing space (4),
**characterized in**
**that** the housing (3) has a lower housing part (12) and an upper housing part (13), wherein the printing space (4), the printing device (5), the receiving device (8) and the control and evaluation unit (10) are arranged in the lower housing part (12),
**that** a tablet computer (14) is provided as the input and display device, which is pivotably attached on a top side of the upper housing part (13) so as to be able to pivot about a rotational axis (16), wherein the tablet computer (14) can be locked in an upwardly pivoted position, and
**that** the upper housing part (13) is pivotably mounted on the lower housing part (12) to be able to pivot about a rotational axis (17).

2. Printer (1) according to claim 1, **characterized in that** the rotational axis (16) of the tablet computer (14) is arranged in the vicinity of the front side (18) of the printer (1), in which front side (18) the receiving device (8) is also arranged.

3. Printer (1) according to claim 1 or 2, **characterized in that** a U-shaped bracket (19) or a frame is pivotably mounted on the tablet computer (14) and that a catch mechanism is formed between the bracket (19) or the frame and the top side of the upper housing part (13).

4. Printer (1) according to claim 3 with a U-shaped bracket (19) comprising a U-back (20) and two U-arms (21), **characterized in that** the ends (22) of the U-arms (21) extending from the U-back (20) are pivotably mounted on two opposite sides of the tablet computer (14), that outwardly protruding studs are arranged on the ends (23) of the U-arms (21) facing the U-back (20), and that two lateral guiding and locking grooves (24) lying opposite each other are formed on the top side of the upper housing part (13) into which the studs extend.

5. Printer (1) according to any one of claims 1 to 4, **characterized in that** the rotational axis (17) of the upper housing part (13) is arranged near a rear side (28) of the printer (1) and that the upper housing part (13) is lockable in an upwardly pivoted position.

6. Printer (1) according to any one of claims 1 to 5, **characterized in that** the tablet computer (14) is connected via a cable, in particular a ribbon cable (32), to the control and evaluation unit (10) in the lower housing part (12) for data exchange, for which purpose a first opening (33) is provided in the upper housing part (13) near the rotational axis (16) of the tablet computer (14) and a second opening (34) for the cable (32) is provided in the lower housing part (12) near the rotational axis (17) of the upper housing part (13), and that the cable (32) runs essentially in an S-shape from the tablet computer (14) through the first opening (33), along the bottom of the upper housing part (13) to the second opening (34), through the second opening (34) and inside of the lower housing part (12) to the control and evaluation unit (10) .

7. Printer (1) according to claim 6, **characterized in that** a cover that covers the cable (32) is arranged on an underside of the upper housing part (13).

8. Printer (1) according to any one of claims 1 to 5, **characterized in that** a charging interface for the power supply of the tablet computer (14) is arranged on the upper side of the upper housing part (13).

9. Printer (1) according to claim 8, **characterized in that** data exchange between the tablet computer (14) and the control and evaluation unit (10) takes place wirelessly via radio (WLAN; Bluetooth).

## Revendications

1. Imprimante (1) destinée à l'impression d'objets à imprimer (2) destinés au marquage de composants électriques, comprenant un boîtier (3), un espace d'impression (4) ménagé à l'intérieur du boîtier (3), un dispositif d'impression (5), un dispositif de réception (8) destiné à un magasin interchangeable (9) destiné à recevoir l'objet à imprimer (2), une unité de commande et d'évaluation (10) et un dispositif d'entrée et d'affichage, le dispositif de réception (8) pouvant être déplacé entre une position de chargement et de déchargement à l'extérieur de la chambre d'impression (4) et une position d'impression à l'intérieur de la chambre d'impression (4),
**caractérisée en ce que**
le boîtier (3) comporte une partie de boîtier inférieure (12) et une partie de boîtier supérieure (13), la chambre d'impression (4), le dispositif d'impression (5), le dispositif de réception (8) et l'unité de commande et d'évaluation (10) étant disposés dans la partie de boîtier inférieure (12),
un ordinateur tablette (14) est prévu comme dispositif d'entrée et d'affichage et est monté sur le côté supérieur de la partie de boîtier supérieure (13) de manière à pouvoir pivoter sur un axe de rotation (16), l'ordinateur tablette (14) pouvant être bloqué dans une position pivotée vers le haut, et
la partie de boîtier supérieure (13) est montée sur la partie de boîtier inférieure (12) de manière à pouvoir pivoter sur un axe de rotation (17).

2. Imprimante (1) selon la revendication 1, **caractérisée en ce que** l'axe de rotation (16) de l'ordinateur tablette (14) est disposé au voisinage de la face avant (18) de l'imprimante (1) dans laquelle le dispositif de réception (8) est également disposé.

3. Imprimante (1) selon la revendication 1 ou 2, **caractérisée en ce qu'**un étrier en U (19) ou un cadre est monté de manière pivotante sur l'ordinateur tablette (14), et **en ce qu'**un moyen d'encliquetage est formé entre l'étrier (19) ou le cadre et la face supérieure de la partie de boîtier supérieure (13).

4. Imprimante (1) selon la revendication 3 comprenant un étrier en U (19) comportant un dos de U (20) et deux branches de U (21), **caractérisée en ce que** les extrémités (22), dirigées à l'opposé du dos de U (20), des branches de U (21), sont montées de manière pivotante sur deux côtés opposés de l'ordinateur tablette (14), **en ce que** des tétons saillant vers l'extérieur sont disposés sur les extrémités (23), dirigées vers le dos de U (20), des branches de U (21), et **en ce que** deux rainures de guidage et de blocage (24) latérales opposées, dans lesquelles les tétons s'engagent, sont formées sur la face supérieure de la partie de boîtier supérieure (13).

5. Imprimante (1) selon l'une des revendications 1 à 4, **caractérisée en ce que** l'axe de rotation (17) de la partie de boîtier supérieure (13) est disposé au voisinage de la face arrière (28) de l'imprimante (1), et **en ce que** la partie de boîtier supérieure (13) est de préférence blocable en position pivotée vers le haut.

6. Imprimante (1) selon l'une des revendications 1 à 5, **caractérisée en ce que** l'ordinateur tablette (14) est relié à l'unité de commande et d'évaluation (10) dans la partie de boîtier inférieure (12) par le biais d'un câble, notamment d'un câble plat (32), pour l'échange de données, ce pour quoi une première ouverture (33) est ménagée dans la partie de boîtier supérieure (13) dans la zone de l'axe de rotation (16) de l'ordinateur tablette (14) et une deuxième ouverture (34) destinée au câble (32) est ménagée dans la partie de boîtier inférieure (12) dans la zone de l'axe de rotation (17) de la partie de boîtier supérieure (13), et **en ce que** le câble (32) s'étend sensiblement en forme de S de l'ordinateur tablette (14) à travers la première ouverture (33), le long de la face inférieure de la partie de boîtier supérieure (13) jusqu'à la deuxième ouverture (34), à travers la deuxième ouverture (34) et à l'intérieur de la partie de boîtier inférieure (12) jusqu'à l'unité de commande et d'évaluation (10).

7. Imprimante (1) selon la revendication 6, **caractérisée en ce qu'**un couvercle recouvrant le câble (32) est disposé sur la face inférieure de la partie de boîtier supérieure (13).

8. Imprimante (1) selon l'une des revendications 1 à 5, **caractérisée en ce qu'**une interface de charge destinée à l'alimentation en courant de l'ordinateur tablette (14) est disposée sur la face supérieure de la partie de boîtier supérieure (13).

9. Imprimante (1) selon la revendication 8, **caractérisée en ce que** l'échange de données entre l'ordinateur tablette (14) et l'unité de commande et d'évaluation (10) est effectuée sans fil par radio (WLAN ; Bluetooth).
